# EUROPÄISCHE PATENTANMELDUNG

(11) **EP 4 357 121 A1**
(43) Veröffentlichungstag der Anmeldung: **24.04.2024**
(21) Anmeldenummer: 22201907.7
(22) Anmeldetag: 17.10.2022
(51) Int. Cl.: B30B 9/30

(54) **BALLENPRESSE ZUR KONTINUIERLICHEN BESCHICKUNG MIT ZU VERPRESSENDEM MATERIAL**

(71) Anmelder: HSM GmbH + Co. KG, 88699 Frickingen (DE)
(72) Erfinder: Gotterbarm, Roderich, 88697 Bermatingen (DE); Schautzgy, Maximilian, 88697 Bermatingen (DE)
(74) Vertreter: Weickmann & Weickmann PartmbB

(57) **Zusammenfassung**

Aus dem Stand der Technik sind Ballenpressen bekannt, bei welchen eine Einfüllung von zu verpressendem Material über einen Einfüllraum erfolgt, wobei während des Verpressens der Einfüllraum versperrt wird, damit dieses nicht hinter den Pressstempel gerät und diesen beim Zurückfahren aus dem Pressraum behindert oder blockiert. Solche Konstruktionen sind im Stand der Technik sehr raumgreifend gestaltet. Bei anderen Lösungen kann die Presse während des Pressvorgangs nicht weiter beschickt werden.

Die Erfindung möchte eine Ballenpresse in kompakter Bauweise schaffen, bei der eine kontinuierliche Beschickung auch während des Pressvorgangs möglich ist und die einen möglichst großen Einfüllraum (5) bis hinter den Pressstempel (10) schafft, aus dem das Material (17) dennoch in den Pressraum (3) gefördert werden kann.

## Beschreibung

Die vorliegende Erfindung betrifft eine Ballenpresse zur kontinuierlichen Beschickung mit zu verpressendem Material, umfassend ein Pressengehäuse, welches einen Einfüllraum zur Aufnahme des Materials und einen Pressraum zum Verpressen des Materials mithilfe eines horizontal verfahrbaren Pressstempels umgibt.

Eine derartige Ballenpresse ist bereits aus der US 4,125,068 A vorbekannt. Dort ist eine Kanalballenpresse beschrieben, welche einen Einfüllraum aufweist, in welchen Material eingefüllt werden kann. Das eingefüllte Material fällt in einen Raum vor einem Pressstempel und wird mit dessen Hilfe gegen ein Einschubelement verpresst, das in den Presskanal herabgesenkt werden kann. Nach dem Pressvorgang wird das Einschubelement aus dem Kanal gehoben und das verpresste Material durch den Pressstempel weiter in den Kanal geschoben, wobei eine Umreifung im Anschluss daran erfolgt. Die umreiften Ballen können dann ausgangs des Kanals entnommen werden.

Eine solche Lösung ist jedoch sehr raumgreifend und findet nicht an allen Einsatzorten Platz. Zudem handelt es sich um eine sehr aufwändig Konstruktion, bei welcher mit zahlreichen Presszylindern und Schubelementen gearbeitet wird, so dass die Kosten einer solchen Anlage erheblich sind.

Gerade für Anwendungsorte, an denen geringere Mengen an zu verpressendem Material anfallen, ist es hilfreich, wenn einerseits eine kompakte und gleichzeitig kostengünstige Konstruktion gewählt wird, wobei kleine Konstruktionen jedoch auch stets eine geringe Aufnahmekapazität für das Pressgut aufweisen. Bekannte Ballenpressen stellen also bestenfalls einen Kompromiss zwischen den beiden Extremen einer großen Kapazität und einer geringen Baugröße dar. Gerade bei einer kontinuierlichen Beschickung mit Pressgut muss eine ausreichende Aufnahmekapazität gewährleistet sein, um auch während des Pressvorgangs die Zuführung von Material nicht unterbrechen zu müssen.

Vor diesem Hintergrund liegt der vorliegenden Erfindung die Aufgabe zu Grunde, eine Ballenpresse zu schaffen, welche sowohl zur Gewährleistung einer kontinuierlichen Verpressung eine hohe Aufnahmekapazität für das zu verpressende Material aufweist, als auch eine möglichst kompakte und damit Platz sparende Bauform besitzt.

Gelöst wird diese Aufgabe durch eine Ballenpresse zur kontinuierlichen Beschickung mit zu verpressendem Material gemäß den Merkmalen des unabhängigen Anspruchs 1. Sinnvolle Ausgestaltungen einer solchen Ballenpresse können den sich anschließenden abhängigen Ansprüchen entnommen werden.

Vorgesehen ist daher eine Ballenpresse zur kontinuierlichen Beschickung mit zu verpressendem Material, umfassend ein Pressengehäuse, welches einen Einfüllraum zur Aufnahme des Materials und einen Pressraum zum Verpressen des Materials mithilfe eines horizontal verfahrbaren Pressstempels umgibt. Erfindungsgemäß ist eine solche Ballenpresse dadurch gekennzeichnet, dass dem Pressstempel ein diesen umgreifender erster Portalrahmen gelenkig zugeordnet ist, welcher ein dem Einfüllraum zugewandtes und infolge einer Bewegung des Pressstempels entlang einer Innenkontur des Einfüllraums in einer Schwenkbewegung geführtes Schaufelelement, sowie wenigstens ein unter das Schaufelelement einrückbares Verschlusselement zur Abdeckung eines Raums zwischen dem ausgeschwenkten Schaufelelement und dem Pressstempel aufweist.

In einer solchen Ballenpresse wird zunächst der Pressstempel in einer Ausgangslage nahe einer der Entnahmeseite der Ballenpresse gegenüberliegenden Seitenwand gehalten. Über einen Einfüllraum, der bevorzugt als Einfülltrichter gestaltet ist, wird zu verpressendes Material eingefüllt. Nach einer Erstbefüllung des Einfüllraums wird der Pressstempel in den Pressraum hinein verfahren und dabei das Material in den Pressraum geschoben, idealerweise bereits verpresst. Während der Pressstempel in den Pressraum vorrückt, hinterlässt er hinter sich einen offenen Raum, in welchen im Rahmen einer weiteren, kontinuierlichen Beschickung weiteres Material herabfallen kann. Bei einem Zurückfahren des Pressstempels nach dem Pressvorgang wäre solches Material dem Pressstempel im Wege. Daher wird der gelenkig mit dem Pressstempel verbundene Portalrahmen während der Vorwärtsbewegung des Pressstempels um seine Gelenkachse von dem Pressstempel wegschwenken und sich entlang der Innenkontur der dem Pressstempel gegenüberliegenden Seitenwand abwärts in Richtung einer Bodenfläche bewegen. Mit dem Portalrahmen verbundene Verschlusselemente verdecken dabei den zwischen dem Pressstempel und dem herabschwenkenden Portalrahmen freibleibenden Raum, so dass das Material auf dem Deckel des Portalrahmens und den Verschlusselementen liegenbleibt. Der Portalrahmen kann sich im äußersten Fall bis zu einer flachen Anlage auf der Bodenfläche absenken, wobei die Verschlusselemente mit dem Deckel des Portalrahmens die Rückseite des Pressstempels freihalten und eine Art Rampe bilden. In diesem Zustand hat sich der Einfüllraum hinter dem Pressstempel vergrößert, indem dieser in den Pressraum vorgeschoben wurde.

Fährt der Pressstempel nun zurück, so bildet der Deckel des Portalrahmens ein Schaufelelement und schiebt sich unter das zwischenzeitlich hinter den Pressstempel in den Einfüllraum gefallene Material und hebt dieses an. Eine freie Kante des Schaufelelement wird über eine Innenkontur des Einfüllraums geführt und hierdurch angehoben, bis die Verschlusselemente, welche sich unter das Schaufelelement schieben lassen, wieder eingeschoben sind. In dieser Position kann das von dem Schaufelelement angehobene Material die Oberkante des Pressstempels überqueren und vor dem Pressstempel herabfallen. Bei einem weiteren Verpressvorgang wird das weitere Material nunmehr in den Pressraum geschoben und dort verpresst.

Letztendlich erlaubt der in den Pressraum eingeschobene Pressstempel, dass ein großer Teil des von ihm eingenommenen Raums als Einfüllraum genutzt wird und das Schaufelelement hebt hinter dem Pressstempel herabgefallenes Material über den Pressstempel hinüber und legt es diesem in einem nächsten Verpressvorgang vor.

In konkreter Ausgestaltung kann dem ersten Portalrahmen eine Mehrzahl von Verschlusselementen zugeordnet sein, wobei ein erstes Verschlusselement mit dem Pressstempel gelenkig verbunden ist. Durch eine Mehrzahl von miteinander verbundenen und übereinander verschiebbaren Verschlusselementen kann ein großer Abstand zwischen dem Pressstempel und dem Portalrahmen überwunden werden. Um einen Winkel mit dem Pressstempel einschließen zu können, muss wenigstens ein Verschlusselement gelenkig mit diesem verbunden sein, wobei eine solche gelenkige Verbindung auch beispielsweise darin bestehen kann, dass eine Umkantung gebildet ist, die beim Übergleiten des Pressstempels mit diesem in Eingriff geraten kann. Eine dauerhafte gelenkige Verbindung ist möglich, aber nicht erforderlich.

Alternativ kann dem ersten Portalrahmen eine Mehrzahl von Verschlusselementen zugeordnet sein, wobei ein erstes Verschlusselement mit dem Pressstempel fest verbunden und ein zweites Verschlusselement mit dem ersten Verschlusselement gelenkig verbunden ist. Eine solche Konstruktion vereinfacht die Anbindung der Verschlusselemente an dem Pressstempel. Die gelenkige, bedarfsweise lösbare Verbindung nunmehr zwischen einem ersten und einem zweiten Verschlusselement kann nun in einfacher Weise etwa durch beiderseitige Umkantungen gebildet sein.

Für die Ausbildung der Verschlusselemente bestehen mehrere Möglichkeiten Eine erste und bevorzugte Möglichkeit sieht vor, dass mehrere Verschlusselemente als ineinander oder übereinander verschiebbare Teleskopbleche ausgebildet sind. Diese Teleskopbleche liegen in der Ausgangslage des Pressstempels übereinander gestapelt und vorzugsweise seitlich geführt unter dem Schaufelelement des ersten Portalrahmens. Beim Wegschwenken des ersten Portalrahmens von dem Pressstempel verschieben sich die Teleskopbleche parallel und bilden eine Barriere zwischen dem Einfüllraum und dem Bereich zwischen Pressstempel und erstem Portalrahmen.

In konkreter Ausgestaltung kann wenigstens ein Verschlusselement ebenfalls als Portalrahmen ausgeführt sein. Dies ist insbesondere bei einem ersten Verschlusselement sinnvoll, welches direkt an dem Pressstempel befestigt und gegenüber diesem unbeweglich montiert ist. Ein solches erstes Verschlusselement kann in dem vollständig eingerückten Zustand des Pressstempels, also bei einem maximalen Abstand zu dem Pressraum, vollständig in dem ersten Portalrahmen aufgenommen sein und ist damit Platz sparend gelagert. Gleichzeitig ist durch die Konstruktion als rechteckiger Portalrahmen mit zwei Umkantungen eine besonders große Stabilität gegeben, so dass ein so geformtes erstes Verschlusselement auch größere Lasten unproblematisch tragen kann.

Ferner können mehrere als Portalrahmen ausgeführte Verschlusselemente dreieckige Seitenflanken aufweisen und um ein gemeinsames Gelenk fächerförmig ineinander verschiebbar sein. Dies führt dazu, dass die angesprochene Stabilität auch für zwischenliegende Verschlusselemente erreicht wird. Da die Portale vom ersten Portalrahmen bis hin zum Pressstempel immer kleiner werden, können diese alle ineinander verschachtelt werden und tragen dadurch nicht auf. Der Pressstempel kann dennoch dicht an die dem Pressraum gegenüberliegende Seitenwand herangefahren werden.

Die Erfindung kann dadurch weitergebildet werden, dass die Innenkontur einen bogenförmigen Übergang von einer Bodenfläche des Einfüllraums zu einer dem Pressstempel gegenüberliegenden Seitenwand des Einfüllraums ausbildet. Hierdurch kann das freie Ende des Schaufelelements entlang der Innenkontur aufwärts geführt werden. Einerseits kann bei einem passiven Element so bewirkt werden, dass das Schaufelelement kontinuierlich angehoben wird, andererseits ergibt sich so während des vollständigen Bewegungsablaufs des Schaufelelements eine Abdichtung gegenüber der dem Pressstempel gegenüberliegenden Seitenwand, so dass kein zu verpressendes Material unter den ersten Portalrahmen und damit in den Fahrweg des Pressstempels eindringen kann.

Bevorzugt kann der erste Portalrahmen mittels einer Kulissenführung, eines motorischen Antriebs, einer Federung oder aufgrund der Schwerkraft beim Ausrücken des Pressstempels in den Einfüllraum ausschwenkbar und beim Einrücken des Pressstempels an diesen heranschwenkbar sein. Neben der zuvor bereits erwähnten Möglichkeit eines Betriebs aufgrund der Schwerkraft kann damit ein aktives Anheben des ersten Portalrahmens durch Federkraft oder mit motorischer Unterstützung erfolgen. Auch durch die Anbringung einer geeigneten seitlichen Kulisse, welche einer der sich in Bewegungsrichtung des Pressstempels erstreckenden Seitenwände des Pressengehäuses zugeordnet sein können, kann eine Führung insbesondere des ersten Portalrahmens und/oder weiterer Verschlusselemente erfolgen. Soweit mit der Schwerkraft und der Abstützung an der Innenkontur gearbeitet wird, wird der erste Portalrahmen so gestaltet sein, dass dieser auf seiner von dem Pressstempel abgewandten Seite ein Übergewicht ausbildet, so dass der erste Portalrahmen bei einem Ausrücken des Pressstempels von diesem wegschwenkt.

Ergänzend kann dem Schaufelelement wenigstens ein Gleitelement an einer die Innenkontur kontaktierenden Kante, vorzugsweise wenigstens eine Rolle, zugeordnet sein. Dies erleichtert das Gleiten der der Innenkontur zugewandten Kante entlang der Innenkontur, insbesondere bei der mit dem Einrücken des Pressstempels einhergehenden Schubbewegung.

Mit besonderem Vorteil kann zwischen dem wenigstens einen Portalrahmen und dem Pressstempel ein Gelenk am unteren Ende des Pressstempels vorgesehen sein. Je tiefer sich ein solches Gelenk befindet, desto leichter lässt sich der erste Portalrahmen beim Einrücken des Pressstempels wieder aufwärts bewegen. Mehrere Portalrahmen auch der Verschlusselemente können, soweit vorhanden, dem gleichen Gelenk anverbunden sein.

Weiter ist es vorteilhaft, wenn einer Kante im Übergang zwischen dem Einfüllraum und dem Pressraum, oder der Oberkante des Pressstempels, ein Schermesser zum Abscheren aus dem Pressraum in den Einfüllraum einragenden Materials zugeordnet ist. Während des Ausrückens des Pressstempels wird dieser aus dem Einfüllraum in den Pressraum eintreten. Im Zuge dieser Bewegung kann das zwischen dem Pressstempel und der Wandung des Pressengehäuses eingeklemmte Material abgeschert werden.

Mithin kann der Pressstempel mithilfe außerhalb von Pressraum und Einfüllraum liegender Presszylinder bewegt sein. Da der Raum hinter dem Pressstempel als Teil des Einfüllraums genutzt werden soll und ebenfalls an dieser Stelle die Portalrahmen verschwenkt werden müssen, ist eine solche seitliche Betätigung des Pressstempels von außerhalb des Pressengehäuses besonders vorteilhaft.

Weiter kann der Einfüllraum mittels einer Hub-Kippeinrichtung oder einer Fördereinrichtung beschickt sein. Insbesondere für eine kontinuierliche Beschickung eignen sich etwa Stetigförderer wie Rollen- oder Bandförderer.

In konkreter Ausgestaltung kann das Material mittels des Pressstempels gegen eine dem Pressstempel gegenüberliegende Pressraumtür oder in einen sich verjüngenden Presskanal verpressbar sein. Im Fall einer Verpressung gegen eine Pressraumtür lässt sich hierbei eine besonders kompakte Bauform erreichen, da kein Presskanal eingehaust werden muss. Dennoch erlaubt das vorstehend beschriebene Arbeitsprinzip auch einen Einsatz in einer Kanalballenpresse.

Schließlich kann mit besonderem Vorteil dem Pressraum eine Umreifungsvorrichtung zur Umreifung aus dem Material in dem Pressraum verpresster Ballen zugeordnet sein. Diese erlaubt es, Ballen aus dem verpressten Material herzustellen, indem Drahtschlingen rings um einen verpressten Materialkörper gewunden und an den Enden verbunden werden.

Die vorstehend beschriebene Erfindung wird im Folgenden anhand eines Ausführungsbeispiels näher erläutert.

Es zeigen
- Figur 1: eine erfindungsgemäße Ballenpresse mit vollständig eingerücktem Pressstempel in seitlicher Querschnittsdarstellung,
- Figur 2: die Ballenpresse gemäß Figur 1 mit ausrückendem Pressstempel vor dessen Eintritt in den Pressraum,
- Figur 3: die Ballenpresse gemäß Figur 1 mit ausrückendem Pressstempel nach dessen Eintritt in den Pressraum,
- Figur 4: die Ballenpresse gemäß Figur 1 mit vollständig ausgerücktem Pressstempel,
- Figur 5: die Ballenpresse gemäß Figur 1 mit einrückendem Pressstempel vor dessen Austritt aus dem Pressraum,
- Figur 6: die Ballenpresse gemäß Figur 1 mit einrückendem Pressstempel nach dessen Austritt aus dem Pressraum,
- Figur 7: die Ballenpresse gemäß Figur 1 mit wieder vollständig eingerücktem Pressstempel.

Figur 1 zeigt eine Ballenpresse 1, deren Pressengehäuse 2 einen Pressraum 3 und einen Einfüllraum 5 umschließt. Hierbei sind der Pressraum 3 und der Einfüllraum 5 nicht eindeutig voneinander getrennt, sondern vielmehr ineinander übergehend gestaltet. Ein Pressstempel 10 befindet sich so weit wie möglich an eine dem Pressstempel 10 gegenüberliegende Seitenwand 7 herangefahren und damit soweit möglich von dem Pressraum 3 entfernt. Mithilfe einer Hub-/Kippeinrichtung 16 wurde in Figur 1 bereits ein mit Verpackungsmaterial wie insbesondere Pappschachteln beladener Abschachtelwagen 19 in einen als Einfülltrichter ausgestalteten Einfüllraum geleert. Das Material 17 Fällt in den Einfüllraum 5 hinein und bis in den Bereich vor dem Pressstempel 10, also den Bereich zwischen dem Pressstempel 10 und einer diesem gegenüberliegenden Pressraumtür 4, gegen die der Pressstempel 10 das Material 17 zu einem Ballen 18 verpressen wird.

Der Pressstempel 10 ist dreiseitig von einem ersten Portalrahmen 11 übergriffen, welcher über dem Pressstempel, also dem einfallenden Material 17 zugewandt, ein Schaufelelement 12 ausbildet. Das auf das Schaufelelement 12 des ersten Portalrahmens 11 aus dem Abschachtelwagen 19 herabfallende Material 17 prallt auf dem Schaufelelement 12 ab und fällt vor den Pressstempel 10. Sobald eine ausreichende Füllung des Innenraums der Ballenpresse 1 erreicht ist, wird der Pressvorgang gestartet, wie in Figur 2 gezeigt.

Hierzu wird der Pressstempel 10 mithilfe außenliegender Presszylinder, die im Bild nicht dargestellt sind und parallel zur Bewegungsrichtung des Pressstempels 10 wirken, betätigt. Infolge des Vorschubs des Pressstempels 10 klappt der gelenkig an dem Pressstempel 10 befestigte erste Portalrahmen 11 nach hinten und in Richtung der Seitenwand 7 aus und wird auf einer Innenkontur 8 der Seitenwand 7 geführt. Eine Vorderkante des Schaufelelements 12, welche von dem Pressstempel 10 am weitesten entfernt ist, gleitet an der Innenkontur 8 im Zuge der Vorwärtsbewegung des Pressstempels 10 entlang in Richtung der Bodenfläche 6. Bereits vor dem Pressstempel 10 eingefallenes Material 17 wird nun in den Pressraum 3 gedrückt, noch auf dem ersten Portalrahmen 11 verbliebenes Material 17 wird durch den nach hinten ausschwenkenden Portalrahmen 11 daran gehindert, hinter den Pressstempel 11, also zwischen den Pressstempel 11 und die Seitenwand 7, zu fallen. Im Zuge des Ausschwenkens des Portalrahmens 11 schwenkt dieser über ein als weiterer Portalrahmen ausgestaltetes erstes Verschlusselement 13 hinweg, dessen dem Einfüllraum 5 zugewandte Oberfläche nun die Oberfläche des ersten Portalrahmens 11 zu einer Verschlussfläche ergänzt.

Figur 3 zeigt den Pressstempel 10 nach dessen Eintritt in den Pressraum 3. Das vor dem Pressstempel 10 befindliche Material 17 wird nunmehr bis in den Bereich einer Pressraumtür 4 vorgeschoben, bevor es gegen diese gepresst wird. Der erste Portalrahmen 11 schwenkt in der Zwischenzeit weiter entlang der Innenkontur 8 abwärts, wobei er den Bereich auch des ersten Verschlusselements 13 verlassen hat. Unter dem ersten Portalrahmen schieben sich im weiteren Verlauf der Bewegung Teleskopbleche 15 als weitere Verschlusselemente heraus, welcher die einander zugewandten Kanten des ersten Verschlusselements 13 und des ersten Portalrahmens 11 miteinander verbinden und so weiterhin verhindern, das Material 17, welches im Einfüllraum 5 eingefüllt wird, in den Bereich unmittelbar hinter dem Pressstempel 10 fällt. Hierbei wird während des Einfahrens des Pressstempels 10 in den Pressraum 3 der Einfüllraum 5 erweitert, so dass während des Pressvorgangs weiterhin mehr Material darin aufgenommen werden kann.

In Figur 4 befindet sich der Pressstempel 10 am Ort seiner größten Auslenkung. Hierbei ist auch der erste Portalrahmen 11 entlang der Innenkontur 8 an der Seitenwand 7 herabgeglitten und liegt unterdessen auf der Bodenfläche auf. Dennoch ist der Raum zwischen dem ersten Portalrahmen 11 und dem Pressstempel 10 abgedichtet und frei von Material 17, da zwischen dem ersten Portalrahmen 11 und dem ersten Verschlusselement 13 eine Mehrzahl von Teleskopblechen 15 ausgerückt sind und sich zu einer Verschlussfläche ergänzen. Ein zweites Verschlusselement 14, welches ebenfalls als Teleskopblech 15 ausgebildet ist, ist hierbei gelenkig mit dem ersten Verschlusselement 13 verbunden, gegebenenfalls über eine Umkantung, welche in eine entsprechende Gegenumkantung des ersten Verschlusselements 13 eingreift. Das Material 17 zwischen Pressstempel 10 und Pressraumtür 4 wird nunmehr verpresst und kann in einem späteren Schritt zu einem Ballen 18 umreift werden.

Danach wird der Pressstempel 10 wieder einrücken, also in Richtung der Seitenwand 7 versetzt. Hierbei wird die Deckelfläche des ersten Portalrahmens 11 als Schaufelelement 12 agieren und unter das Material 17 im nunmehr maximal erweiterten Einfüllraum 5 greifen und dieses anheben. Die von dem Pressstempel 10 abgewandte Kante des Schaufelelements wird zunächst einen bogenförmigen Übergang 9 der Innenkontur 8 zwischen der Bodenfläche 6 und der Seitenwand 7 überstreichen und dabei von einer Rückwärtsbewegung in eine Aufwärtsbewegung umgelenkt. Mit beginnender Aufwärtsbewegung schieben sich die Teleskopbleche 15 wieder zusammen und unter das Schaufelelement 12 und das bereits in den Bereich der Bodenfläche 6 gefallene Material 17 wird wieder angehoben.

In Figur 5 hat sich das Schaufelelement 12 bereits wieder über den bogenförmigen Übergang 9 hinaus die Seitenwand 7 entlang nach oben bewegt und das Material 17 angehoben, während der Pressstempel 10 sich von dem verpressten und unterdessen umreiften Ballen 18 wegbewegt. Sobald der Pressstempel 10 infolge des weiteren Einrückens den Weg in den Pressraum 3 wieder freigibt, wie in Figur 6 gezeigt, kann das Schaufelelement das auf diesem gelegene Material 17 über den Pressstempel 10 hinweg und vor diesen fördern, so dass das zuvor in dem Einfüllraum 5 verbliebene Material nunmehr doch noch in den Pressraum einfallen kann. Dies ist schließlich in Figur 7 gezeigt, wo sich der Pressstempel 10 wieder in seiner vollständig eingerückten Lage befindet. Der erste Portalrahmen 11 ist mit den Teleskopblechen 15 und dem ersten Verschlusselement 13 zusammengeschoben und dichtet weiterhin einen Raum hinter dem Pressstempel 10 gegen ein Einfallen des Materials 17 ab.

Vorstehend beschrieben ist somit eine Ballenpresse, welche sowohl zur Gewährleistung einer kontinuierlichen Verpressung eine hohe Aufnahmekapazität für das zu verpressende Material aufweist, als auch eine möglichst kompakte und damit Platz sparende Bauform besitzt.

### BEZUGSZEICHENLISTE

- 1: Ballenpresse
- 2: Pressengehäuse
- 3: Pressraum
- 4: Pressraumtür
- 5: Einfüllraum
- 6: Bodenfläche
- 7: Seitenwand
- 8: Innenkontur
- 9: bogenförmiger Übergang
- 10: Pressstempel
- 11: erster Portalrahmen
- 12: Schaufelelement
- 13: erstes Verschlusselement
- 14: zweites Verschlusselement
- 15: Teleskopblech
- 16: Hub-/Kippeinrichtung
- 17: Material
- 18: Ballen
- 19: Abschachtelwagen

## Patentansprüche

1. Ballenpresse zur kontinuierlichen Beschickung mit zu verpressendem Material (17), umfassend ein Pressengehäuse (2), welches einen Einfüllraum (5) zur Aufnahme des Materials (17) und einen Pressraum (3) zum Verpressen des Materials (17) mithilfe eines horizontal verfahrbaren Pressstempels (10) umgibt,
**dadurch gekennzeichnet, dass** dem Pressstempel (3) ein diesen umgreifender erster Portalrahmen (11) gelenkig zugeordnet ist, welcher ein dem Einfüllraum (5) zugewandtes und infolge einer Bewegung des Pressstempels (10) entlang einer Innenkontur (8) des Einfüllraums (5) in einer Schwenkbewegung geführtes Schaufelelement (12), sowie wenigstens ein unter das Schaufelelement (12) einrückbares Verschlusselement (13, 14) zur Abdeckung eines Raums zwischen dem ausgeschwenkten Schaufelelement (12) und dem Pressstempel (10) aufweist.

2. Ballenpresse gemäß Anspruch 1, **dadurch gekennzeichnet, dass** dem ersten Portalrahmen (11) eine Mehrzahl von Verschlusselementen (13, 14) zugeordnet sind, wobei ein erstes Verschlusselement (13) mit dem Pressstempel (10) gelenkig verbunden ist.

3. Ballenpresse gemäß Anspruch 1, **dadurch gekennzeichnet, dass** dem ersten Portalrahmen (11) eine Mehrzahl von Verschlusselementen (13, 14) zugeordnet sind, wobei ein erstes Verschlusselement (13) mit dem Pressstempel (10) fest verbunden und ein zweites Verschlusselement (14) mit dem ersten Verschlusselement (13) gelenkig verbunden ist.

4. Ballenpresse gemäß einem der vorhergehenden Ansprüche, **dadurch gekennzeichnet, dass** mehrere Verschlusselemente (13, 14) als ineinander oder übereinander verschiebbare Teleskopbleche (15) ausgebildet sind.

5. Ballenpresse gemäß einem der vorhergehenden Ansprüche, **dadurch gekennzeichnet, dass** wenigstens ein Verschlusselement (13, 14) ebenfalls als Portalrahmen (11) ausgeführt ist.

6. Ballenpresse gemäß Anspruch 5, **dadurch gekennzeichnet, dass** mehrere als Portalrahmen (11) ausgeführte Verschlusselemente (13, 14) dreieckige Seitenflanken aufweisen und um ein gemeinsames Gelenk fächerförmig ineinander verschiebbar sind.

7. Ballenpresse gemäß einem der vorhergehenden Ansprüche, **dadurch gekennzeichnet, dass** die Innenkontur (8) einen bogenförmigen Übergang von einer Bodenfläche (6) des Einfüllraums (5) zu einer dem Pressstempel (10) gegenüberliegenden Seitenwand (7) des Einfüllraums (5) ausbildet.

8. Ballenpresse gemäß einem der vorhergehenden Ansprüche, **dadurch gekennzeichnet, dass** der erste Portalrahmen (11) mittels einer Kulissenführung, eines motorischen Antriebs, einer Federung oder aufgrund der Schwerkraft beim Ausrücken des Pressstempels (10) in den Einfüllraum (5) ausschwenkbar und beim Einrücken des Pressstempels (10) an diesen heranschwenkbar ist.

9. Ballenpresse gemäß einem der vorhergehenden Ansprüche, **dadurch gekennzeichnet, dass** dem Schaufelelement (12) wenigstens ein Gleitelement an einer die Innenkontur (8) kontaktierenden Kante, vorzugsweise wenigstens eine Rolle, zugeordnet ist.

10. Ballenpresse gemäß einem der vorhergehenden Ansprüche, **dadurch gekennzeichnet, dass** zwischen dem wenigstens einen Portalrahmen (11) und dem Pressstempel (10) ein Gelenk am unteren Ende des Pressstempels (10) vorgesehen ist.

11. Ballenpresse gemäß einem der vorhergehenden Ansprüche, **dadurch gekennzeichnet, dass** einer Kante im Übergang zwischen dem Einfüllraum (5) und dem Pressraum (3), oder der Oberkante des Pressstempels (10), ein Schermesser zum Abscheren aus dem Pressraum (3) in den Einfüllraum (5) einragenden Materials (17) zugeordnet ist.

12. Ballenpresse gemäß einem der vorhergehenden Ansprüche, **dadurch gekennzeichnet, dass** der Pressstempel (10) mithilfe außerhalb von Pressraum (3) und Einfüllraum (5) liegender Presszylinder bewegt ist.

13. Ballenpresse gemäß einem der vorhergehenden Ansprüche, **dadurch gekennzeichnet, dass** der Einfüllraum (5) mittels einer Hub-Kippeinrichtung (16) oder einer Fördereinrichtung beschickt ist.

14. Ballenpresse gemäß einem der vorhergehenden Ansprüche, **dadurch gekennzeichnet, dass** das Material (17) mittels des Pressstempels (10) gegen eine dem Pressstempel (10) gegenüberliegende Pressraumtür (4) oder in einen sich verjüngenden Presskanal verpressbar ist.

15. Ballenpresse gemäß einem der vorhergehenden Ansprüche, **dadurch gekennzeichnet, dass** dem Pressraum (3) eine Umreifungsvorrichtung zur Umreifung aus dem Material in dem Pressraum verpresster Ballen zugeordnet ist.
